# EUROPÄISCHE PATENTSCHRIFT

(11) **EP 1 875 045 B1**
(45) Veröffentlichungstag und Bekanntmachung des Hinweises auf die Patenterteilung: **17.12.2008**
(21) Anmeldenummer: 06705416.3
(22) Anmeldetag: 24.03.2006
(51) Int. Cl.: F01D 5/04, F01D 5/14

(54) **TURBINENRAD**
TURBINE WHEEL
ROUE DE TURBINE

(30) Priorität: 27.04.2005 EP 05405319
(43) Veröffentlichungstag der Anmeldung: 09.01.2008
(73) Patentinhaber: ABB Turbo Systems AG, 5400 Baden (CH)
(72) Erfinder: SEILER, Martin, 5430 Wettingen (CH)
(74) Vertreter: ABB Patent Attorneys
(86) Internationale Anmeldenummer: PCT/CH2006/000176
(87) Internationale Veröffentlichungsnummer: WO 2006/114007

(56) Entgegenhaltungen:
- EP-A- 1 462 607
- GB-A- 514 420
- US-A- 3 040 670
- US-A- 4 335 997
- US-A- 4 659 288
- PATENT ABSTRACTS OF JAPAN Bd. 1998, Nr. 10, 31. August 1998 (1998-08-31) & JP 10 131704 A (MITSUBISHI HEAVY IND LTD), 19. Mai 1998 (1998-05-19)

## Beschreibung

### Technisches Gebiet

Die Erfindung bezieht sich auf das Gebiet der Abgasturbolader. Sie betrifft ein Turbinenrad einer Radial oder Mixed-Flow Turbine mit den Merkmalen des Oberbegriffs des unabhängigen Patentanspruchs.

Kompakte Abgasturbolader verfügen in der Regel über streng radial (Radialturbine) oder schräg (Mixed-Flow-Turbine) angeströmte Abgasturbinen. Der Abgasstrom wird durch das Turbinenrad umgelenkt und strömt in axialer Richtung ab.

Die Turbinenräder von Radial- und Mixed-Flow-Turbinen sind oft mit einem Scalloping versehen. Das Scalloping bezeichnet eine Aussparung in der Rückwand der Nabe des Turbinenrades zwischen den einzelnen Laufschaufeln. Das Scalloping dient hauptsächlich dazu das Massenträgheitsmoment zu reduzieren, indem im radial äussersten Bereich des Turbinenrades Material ausgespart wird.

### Stand der Technik

Gemäss US 4,659,288 kann die Scallopingkontur bezüglich der Abgaseintrittskante der einzelnen Laufschaufeln des Turbinenrades symmetrisch ausgebildet sein. Die Scallopingkontur verläuft zur Abgaseintrittskante hin spitz oder abgerundet. Im radial innersten Punkt der Scallopingkontur, also im tiefsten Punkt der Aussparung in der Rückwand der Nabe des Turbinenrades, ist die Scallopingkontur in der Regel ebenfalls abgerundet, so dass es von Abgaseintrittskante zu Abgaseintrittskante benachbarter Laufschaufeln zu einem kontinuierlich verlaufenden Scallopingkontur kommt.

Alternativ kann die Scallopingkontur, wie etwa in EP 1 462 607 A1 dargestellt, zwischen den Abgaseintrittskanten benachbarter Laufschaufeln einen asymmetrischen Verlauf nehmen.

Insbesondere bei Mixed-Flow-Turbinen, wie sie etwa in ABB Abgasturboladern der Modelreihe TPS...D/E eingesetzt werden, sind die Laufschaufeln dreidimensional gekrümmt ausgebildet. Einerseits weist der jeweilige Nabenschnitt, also der Übergang einer Laufschaufel auf die Nabe, bezüglich der Radialen einen gekrümmten Verlauf auf. Andererseits ist die Nabe im Bereich gegen den radial äussersten Rand nach hinten zur Turbinenwelle hin geneigt. Aufgrund der dreidimensionalen Schaufelform kann es bei hoher Drehzahl und der thermischen Belastung des Turbinenrades zu einer asymmetrischen Verformung im Bereich des Scalloping kommen. Die Rückwand der Nabe im Falle einer symmetrischen Scallopingkontur gemäss der Darstellung in Fig. 2 wird durch die starken Fliehkräfte radial nach aussen gezogen. Insbesondere die Fläche auf der Druckseite der Laufschaufel verdreht sich um den Fuss der Laufschaufel, wie dies mit dem dicken Pfeil in der Figur angedeutet ist. Dadurch entstehen im Bereich der Scallopingkontur, insbesondere im tiefsten Punkt hohe Spannungen, die für das Turbinenrad im Extremfall lebensdauerbeschränkend sein können.

### Kurze Darstellung der Erfindung

Die Aufgabe der vorliegenden Erfindung besteht darin, ein Turbinenrad mit dreidimensional gekrümmten Laufschaufeln und Scalloping im Bereich der Nabenrückwand zu schaffen, bei welchem im Betrieb die aufgrund von Scallopingverformungen auftretenden Spannungen verringert sind.

Diese Aufgabe wird erfindungsgemäss dadurch gelöst, dass der Nabenschnitt jeder Laufschaufel bezüglich der Scallopingfläche derart platziert wird, dass diese Fläche möglichst symmetrisch abgestützt ist.

Hierfür wird die Laufschaufel bezüglich der Scallopingkontur zur Druckseite hin verschoben. Die Abgaseintrittskante der zur Druckseite hin gebogenen Laufschaufel befindet sich bei einer wellenförmigen, symmetrischen Scallopingkontur somit nicht auf dem höchsten Punkt der Scallopingkontur, sonder zur Druckseite hin verschoben.

Der Nabenschnitt der Laufschaufel teilt die von der Scallopingkontur begrenzte Fläche der Rückwand der Wellennabe in zwei gleich grosse Teilflächen. Die Belastung der beiden Teilflächen bezüglich der Verformung im Betrieb werden dadurch angeglichen und die einseitige Höchstbelastung reduziert.

### Kurze Beschreibung der Zeichnungen

Nachfolgend wird die Erfindung anhand von Figuren genauer erläutert. Hierbei zeigt
- Fig. 1: ein unter Belastung dargestelltes, erfindungsgemäss ausgeführtes Turbinenrad mit bezüglich dem Symmetriepunkt der Scallopingkontur verschobenen Abgaseintrittskanten der Laufschaufeln,
- Fig. 2: ein unter Belastung dargestelltes Turbinenrad gemäss dem Stand der Technik, mit im Symmetriepunkt der Scallopingkontur angeordneten Abgaseintrittskanten der Laufschaufeln,
- Fig.3: eine schematische Darstellung der Rückwand der Nabe des Turbinenrades nach Fig. 1 in einem axial geführten Schnitt, und
- Fig. 4: eine schematische Darstellung der Rückwand der Nabe des Turbinenrades nach Fig. 3 in einem entlang der Nabenoberfläche (IV-IV) geführten Schnitt.

### Weg zur Ausführung der Erfindung

Das Turbinenrad gemäss Fig. 1 weist eine Nabe 15 und mehrere, rund um die Nabe angeordnete Laufschaufeln 14 auf. Die Nabe ist am Ende einer drehbar im Gehäuse eines Abgasturboladers gelagerten Turbinenwelle 2 angeordnet. Die Nabe kann mit der Turbinenwelle materialschlüssig oder über eine Gewindeverbindung verbunden sein. Am anderen Ende der Turbinenwelle ist ein nicht dargestelltes Verdichterrad angeordnet. Im Betrieb treibt das Turbinenrad das Verdichterrad an. Das dargestellte Turbinenrad einer Mixed-Flow-Turbine weist nur einige wenige Laufschaufeln auf. Die Anzahl der Laufschaufeln kann je nach Betriebsanforderungen frei gewählt werden. Die Eintrittskanten 16 der Laufschaufeln des Turbinenrades sind bei der Mixed-Flow-Turbine senkrecht zur Strömungsrichtung angeordnet. Dabei sind die Eintrittskante nicht wie bei der Radial-Turbine senkrecht zur Radialen, sondern schräg zur Radialen geneigt angeordnet. Zusätzlich ist die Rückwand der Nabe zum radial äussersten Bereich des Turbinenrades zur Turbinenwelle hin geneigt ausgebildet. Dieser radial äusserste Bereich der Nabe weist eine Scallopingkontur auf, d.h. jeweils zwischen zwei Laufschaufeln ist von der Nabenrückwand Material ausgespart.

Die Laufschaufeln und die Nabe des Turbinenrades sind in der Regel einstückig gegossen oder gefräst, d.h. die Laufschaufeln sind fest mit der Nabe verbunden. Im Bereich der Befestigung ergibt sich eine Schnittkurve zwischen der Laufschaufelkontur und der Nabenoberfläche. Zur verständlicheren Erläuterung der Erfindung und zur vereinfachten Darstellung ist der Nabenschnitt 12 in den Figuren auf eine Linie reduziert. In der Fig. 4 ist jedoch neben dem Nabenschnitt 12 gepunktet auch der effektive Verlauf der Schnittkurve zwischen Laufschaufelkontur und Nabenoberfläche angedeutet.

Wie bereits eingangs geschildert sind die Laufschaufeln der Turbinenräder dreidimensional gebogen. Der Nabenschnitt 12 weist somit gemäss Fig. 3 und Fig. 4 einen doppelt gekrümmten Verlauf auf.

Die Laufschaufeln des erfindungsgemässen Turbinenrades sind bezüglich der Scallopingkontur 11 so angeordnet, dass die Flächen der Nabenrückwand auf beiden Seiten der Laufschaufeln gleichmässig abgestützt sind. Anhand der Fig. 4 lässt sich dies einfach erläutern.

Würde ein gedachter Nabenschnitt der Laufschaufel gemäss der gestrichelten Linie 12' verlaufen, so kreuzte die Eintrittskante der Laufschaufel die Scallopingkontur 11 im Symmetriepunkt C. Im dargestellten Fall mit der wellenförmigen Scallopingkontur wäre dies der höchste Punkt der Welle. Die Flächen auf den beiden Seiten des gedachten Nabenschnitts 12' wären unterschiedlich gross und bezüglich dem Verlauf des gedachten Nabenschnitts 12' ungleich verteilt. Im Betrieb der Turbine, bei hohen Drehzahlen würde die Nabenrückwand im Bereich der grösseren Fläche auf der Druckseite der Laufschaufel verdreht. Die von der Radialen abweichend zur Welle hin geneigte Nabenwand würde von den Fliehkräften erfasst und in Richtung nach radial aussen verformt.

Diese Verdrehung ist auch in der Darstellung des Turbinenrades gemäss dem Stand der Technik aus Fig. 2 deutlich zu sehen und mit einem Pfeil verdeutlicht. Die Figur zeigt ein Turbinenrad unter Belastung, so dass die durch die Fliehkräfte verursachten Verformungen sichtbar gemacht sind. Die radial äusserste Kante der Nabe des Turbinenrades wird aufgrund dieser Verdrehung mit einer hohen Spannung belastet.

Verläuft nun aber der Nabenschnitt 12 der Laufschaufel erfindungsgemäss bezüglich dem Symmetriepunkt C der Scallopingkontur zur Druckseite hin versetzt, werden die beiden Flächen F₁ und F₂ einander angeglichen. Die beiden Flächen werden von der Scallopingkontur 11 einerseits, und von einer Verbindungslinie zwischen den saugseitig und druckseitig der Laufschaufel radial innenliegendsten Punkten A und B der Scallopingkontur andererseits begrenzt. Der gekrümmte Nabenschnitt 12 verläuft nunmehr mitten durch die beiden Flächen und stützt diese optimal ab. Die Verdrehungen aufgrund der Fliehkräfte werden kleiner und das Turbinenrad wird geringeren Spannungen ausgesetzt. Diese geringfügigeren Verdrehungen sind auch der Darstellung des erfindungsgemässen Turbinenrades gemäss Fig. 1 zu entnehmen. Die beiden Pfeile deuten die geringfügigen Verformungen an. Die Figur zeigt das Turbinenrad unter derselben Belastung wie das Turbinenrad gemäss Fig. 2. Die radial äusserste Kante der Nabe des Turbinenrades wird aufgrund dieser geringfügigeren Verdrehungen mit deutlich geringerer Spannung belastet.

Das genaue Ausmass der Verschiebung der Laufschaufel bezüglich der Scallopingkontur ist abhängig von verschiedenen Faktoren. Beispielsweise ist die Krümmung des Nabenschnitts und die genaue Form der Scallopingkontur von Bedeutung.

Die Scallopingkontur der dargestellten Turbinenräder weist einen symmetrischen, wellenförmigen Verlauf auf. Alternativ kann die Scallopingkontur jedoch auch einen asymmetrischen Verlauf aufweisen und kann etwa dem Verlauf der Laufschaufel im Bereich des Nabenschnitts angepasst verlaufen.

### Bezugszeichenliste

- 1: Turbinenrad
- 2: Turbinen-Welle
- 11: Scallopingkontur
- 12, 12': Nabenschnitt
- 13: Radiale, welche die Nabenfläche innerhalb der Scallopingkontur halbiert
- 14: Turbinen-Laufschaufel
- 15: Turbinenrad-Nabe
- 16: Abgaseintrittskante
- A: Druckseitig radial innerster (tiefster) Punkte der Scallopingkontur
- B: Saugseitig radial innerster (tiefster) Punkte der Scallopingkontur
- C: Schnittpunkt der Radialen mit der Scallopingkontur
- R₁₁: maximaler Aussenradius des Rückhaltevorsprungs
- F₁: Druckseitige Nabenfläche innerhalb Scallopingkontur
- F₂: Saugseitige Nabenfläche innerhalb Scallopingkontur

## Patentansprüche

1. Turbinenrad (1) einer Radial oder Mixed-Flow Turbine mit einer Nabe (15) und Laufschaufeln (14), wobei
jede Laufschaufel (14) jeweils entlang eines gekrümmten Nabenschnitts (12) mit der Nabe verbunden ist, und die Laufschaufeln derart ausgebildet und auf der Nabe angeordnet sind, dass der Nabenschnitt (12) von der radialen Richtung abweichend, zur Druckseite der Laufschaufel hin gebogen verläuft,
wobei die Nabe zwischen jeweils zwei benachbarten Laufschaufeln im Bereich einer Nabenrückwand eine Scallopingkontur (11) aufweist,
wobei im Bereich jeder Laufschaufel eine Nabenfläche (F₁ + F₂) von der Scallopingkontur zwischen den saugseitig und druckseitig der Laufschaufel radial innenliegendsten Punkten (A, B) der Scallopingkontur und einer durch diese beiden Punkte verlaufenden Gerade begrenzt ist,
eine die Nabenfläche (F₁ + F₂) halbierende Radiale (13) die Scallopingkontur (11) in einem Schnittpunkt (C) schneidet, und
der Nabenschnitt (12) jeder Laufschaufel (14) jeweils bezüglich des Schnittpunkts (C) zur Druckseite der Laufschaufel hin versetzt angeordnet ist,
**dadurch gekennzeichnet, dass**
der Nabenschnitt (12) jeder Laufschaufel die von der Scallopingkontur zwischen den saugseitig und druckseitig der Laufschaufel radial innenliegendsten Punkten (A, B) der Scallopingkontur und einer durch diese beiden Punkte verlaufenden Gerade begrenzte Nabenfläche (F₁ + F₂) halbiert.

2. Turbinenrad nach Anspruch 1, **dadurch gekennzeichnet, dass** die Scallopingkontur (11) bezüglich der Radialen (13) symmetrisch ausgebildet ist, und dass sich der Schnittpunkt (C) der Radialen (13) mit der Scallopingkontur (11) am radial höchsten Punkt der Scallopingkontur (11) befindet.

3. Mixed-Flow Turbine, **gekennzeichnet durch** ein Turbinenrad nach einem der Ansprüche 1 oder 2.

4. Radialturbine, **gekennzeichnet durch** ein Turbinenrad nach einem der Ansprüche 1 oder 2.

5. Abgasturbolader, **gekennzeichnet durch** eine Radial oder Mixed-Flow Turbine mit einem Turbinenrad nach einem der Ansprüche 1 oder 2.

## Claims

1. A turbine wheel (1) of a radial or mixed-flow turbine having a hub (15) and rotor blades (14) with
each rotor blade (14) being connected in each case along a curved hub/blade junction (12) to the hub and with the rotor blades being designed and arranged on the hub such that the hub/blade junction (12) runs curved towards the pressure side of the rotor blades, deviating from the radial direction,
with the hub having a scalloping contour (11) between, in each case, two adjacent rotor blades in the area of a hub rear wall,
with a hub surface (F₁ + F₂) in the area of each rotor blade being bounded by the scalloping contour between the radially innermost points (A, B) of the scalloping contour on the suction side and pressure side of the rotor blades and by a straight line passing through these two points,
with a radial line (13) which bisects the hub surface (F₁ + F₂) intersecting the scalloping contour (11) at an intersection point (C), and
the hub/blade junction (12) of each rotor blade (14) being in each case arranged offset towards the pressure side of the rotor blade with respect to the intersection point (C), **characterized in that** the hub/blade junction (12) of each rotor blade bisects the radially innermost points (A, B) of the scalloping contour between the suction side and the pressure side of the rotor blades, and bisects a hub surface (F₁ + F₂) which is bounded by a straight line passing through these two points.

2. Turbine wheel according to Claim 1, **characterized in that** the scalloping contour (11) is symmetrical with respect to the radial lines (13), and **in that** the intersection point (C) of the radial lines (13) with the scalloping contour (11) is located at the radially highest point on the scalloping contour (11).

3. Mixed-flow turbine, **characterized by** a turbine wheel according to one of Claims 1 or 2.

4. Radial turbine, **characterized by** a turbine wheel according to one of Claims 1 or 2.

5. Exhaust-gas turbocharger, **characterized by** a radial or mixed-flow turbine having a turbine wheel according to one of Claims 1 or 2.

## Revendications

1. Roue de turbine (1) d'une turbine radiale ou hélico-centrifuge avec un moyeu (15) et des aubes mobiles (14),
dans laquelle chaque aube mobile (14) est assemblée au moyeu chaque fois le long d'une entaille courbe (12) du moyeu, et les aubes mobiles sont configurées et sont disposées sur le moyeu de telle manière que l'entaille (12) du moyeu soit courbée, en s'écartant de la direction radiale, en direction du côté de pression de l'aube mobile;
dans laquelle le moyeu présente un contour festonné (11) chaque fois entre deux aubes mobiles voisines, dans la région d'une paroi arrière du moyeu;
dans laquelle une surface de moyeu (F₁ + F₂) est limitée, dans la région de chaque aube mobile, par le contour festonné entre les points (A, B) du contour festonné situés radialement le plus à l'intérieur du côté d'aspiration et du côté de pression de l'aube mobile et une droite passant par ces deux points;
une radiale (13) bissectant la surface de moyeu (F₁ + F₂) coupe le contour festonné (11) en un point d'intersection (C), et
l'entaille de moyeu (12) de chaque aube mobile (14) est chaque fois disposée avec un décalage vers le côté de pression de l'aube mobile par rapport au point d'intersection (C),
**caractérisée en ce que**
l'entaille de moyeu (12) de chaque aube mobile bissecte la surface de moyeu (F₁ + F₂) limitée par le contour festonné entre les points (A, B) du contour festonné situés radialement le plus à l'intérieur du côté d'aspiration et du côté de pression de l'aube mobile et une droite passant par ces deux points.

2. Roue de turbine selon la revendication 1, **caractérisée en ce que** le contour festonné (11) est symétrique par rapport à la radiale (13), et **en ce que** le point d'intersection (C) de la radiale (13) avec le contour festonné (11) se trouve au point radialement le plus haut du contour festonné (11).

3. Turbine hélico-centrifuge, **caractérisée par** une roue de turbine selon l'une quelconque des revendications 1 ou 2.

4. Turbine radiale, **caractérisée par** une roue de turbine selon l'une quelconque des revendications 1 ou 2.

5. Turbocompresseur à gaz d'échappement, **caractérisé par** une turbine radiale ou hélico-centrifuge avec une roue de turbine selon l'une quelconque des revendications 1 ou 2.
